# EUROPÄISCHE PATENTSCHRIFT

(11) **EP 2 081 157 B1**
(45) Veröffentlichungstag und Bekanntmachung des Hinweises auf die Patenterteilung: **12.06.2013**
(21) Anmeldenummer: 09000335.1
(22) Anmeldetag: 13.01.2009
(51) Int. Cl.: G07C 5/08, G01M 17/007

(54) **Elektroniches Wartungsbuch und Verfahren zum Betreiben eines elektronischen Wartungsbuchs**
Electronic maintenance book and method for operating an electronic maintenance book
Livret d'entretien électronique et procédé de fonctionnement d'un livret d'entretien électronique

(30) Priorität: 17.01.2008 DE 102008004808
(43) Veröffentlichungstag der Anmeldung: 22.07.2009
(73) Patentinhaber: KNORR-BREMSE Systeme für Nutzfahrzeuge GmbH, 80809 München (DE)
(72) Erfinder: Hilberer, Eduard, 67866 Hockenheim (DE)
(74) Vertreter: Mattusch, Gundula

(56) Entgegenhaltungen:
- DE-A1- 10 014 994
- DE-A1- 19 812 318
- DE-A1-102007 001 575
- JP-A- 2002 279 298
- JP-A- 2005 135 205

## Beschreibung

Die Erfindung betrifft ein Verfahren zum Betreiben eines elektronischen Wartungsbuchs für ein Fahrzeug.

Die Erfindung betrifft weiterhin ein elektronisches Wartungsbuch für ein Fahrzeug zur Speicherung von durchgeführten Wartungsarbeiten.

Zur Dokumentation der an einem Fahrzeug durchgeführten notwendigen Wartungsarbeiten, zum Beispiel eines Ölwechsels oder eines Zahnriementauschs, werden üblicherweise gedruckte Wartungsbücher mit dem Fahrzeug mitgeführt, in die sämtliche durchgeführte Wartungsarbeiten manuell eingetragen werden. Diese Wartungsbücher beziehungsweise Servicehandbücher sind jedoch sehr fehlerträchtig und aufwändig zu pflegen. Darüber hinaus können sie verloren gehen oder durch eine Benutzung beziehungsweise Beschädigung unleserlich werden. Weiterhin ist eine direkte Zuordnung des Wartungsbuchs zu dem Fahrzeug beziehungsweise der Fahrgestellnummer des Fahrzeugs eigentlich nicht gegeben.

Eine fehlerfreie lückenlose Dokumentation der an einem Fahrzeug durchgeführten Wartungsarbeiten ist jedoch von Vorteil hinsichtlich des Werterhalts des Fahrzeugs. Auch wird die Lebensdauer des Fahrzeugs nicht aufgrund nicht durchgeführter Wartungsarbeiten unnötig verkürzt, da notwendige Wartungsarbeiten mit Hilfe des Wartungsbuchs ermittelt werden können.

Die 198 12 318 A1 offenbart ein elektronisches, in einem Fahrzeug installiertes Wartungshandbuch.

Der Erfindung liegt die Aufgabe zugrunde, ein Wartungsbuch für ein Fahrzeug bereitzustellen, das in sicherer Weise mit dem Fahrzeug verknüpft ist und gleichzeitig eine vereinfachte Pflege des Wartungsbuchs ermöglicht.

Diese Aufgabe wird mit den Merkmalen der unabhängigen Ansprüche gelöst.

Vorteilhafte Ausführungsformen ergeben sich aus den abhängigen Ansprüchen.

Die Erfindung baut auf dem gattungsgemäßen Verfahren dadurch auf, dass durchgeführte Wartungsarbeiten mit Fahrzeugdaten verknüpft und in einem in dem Fahrzeug angeordneten Speicher gespeichert werden. Das Verknüpfen der durchgeführten Wartungsarbeiten mit Fahrzeugdaten, zum Beispiel der Fahrgestellnummer und/oder dem aktuellen Kilometerstand des Fahrzeugs, ermöglicht eine präzise Zuordnung der durchgeführten Wartungsarbeiten zu einem bestimmten Fahrzeug. Dabei kann auch der Zeitpunkt, zu dem eine Wartungsarbeit durchgeführt worden ist, beispielsweise ein Ölwechsel, relevant sein und mitberücksichtigt werden. Weiterhin ist die Speicherung der so verknüpften Information in einem in dem Fahrzeug angeordneten Speicher geeignet, eine gegenüber einem gedruckten Wartungsbuch höhere Sicherheit vor einem Verlust des Wartungsbuchs zu gewährleisten.

Nützlicherweise kann vorgesehen, dass der in dem Speicher gespeicherte Informationsinhalt des elektronischen Wartungsbuchs in zumindest einem weiteren Speicher in dem Fahrzeug als eine Kopie gespeichert wird. Durch das Anlegen einer Kopie in zumindest einem weiteren Speicher in dem Fahrzeug wird eine Back-up-Lösung des elektronischen Wartungsbuchs geschaffen, falls der in dem Fahrzeug angeordnete Speicher durch einen Defekt ausfällt. Ein Mehraufwand durch das Anlegen der Kopie entsteht nur hinsichtlich eines weiteren Speicherbausteins und ist daher vernachlässigbar.

Dabei ist es nützlich, dass der in dem Speicher gespeicherte Informationsinhalt des elektronischen Wartungshandbuchs weiterhin in Teilen in mehreren anderen Speichern in dem Fahrzeug gespeichert wird, wobei die Teile zusammen eine Kopie des elektronischen Wartungsbuchs ergeben. Durch eine dezentrale Kopie des elektronischen Wartungsbuchs in mehreren anderen Speichern in dem Fahrzeug wird eine Manipulation des elektronischen Wartungsbuchs erschwert beziehungsweise ein unbeabsichtigtes Verändern des elektronischen Wartungsbuchs, beispielsweise durch Austauschen des Speichers, verhindert. Weiterhin können die anderen Speicher Informationsteile des elektronischen Wartungsbuchs umfassen, die mit der jeweiligen Baugruppe zusammenhängen, in denen sie angeordnet sind. Auf diese Weise können Teile des elektronischen Wartungsbuchs einfach zusammen mit den Baugruppen ausgetauscht werden. Dies kann beispielsweise bei einem Austauschmotor hilfreich sein, der eine andere Laufleistung aufweist, als ein ursprünglich in dem Fahrzeug angeordneter Fahrzeugmotor. Das elektronische Wartungsbuch kann dann durch den ersetzen anderen Speicher aktualisiert werden.

Weiterhin kann nützlich sein, dass einem Fahrzeugrechner des elektronischen Wartungsbuchs an dem Fahrzeug durchgeführte Wartungsarbeiten mitgeteilt werden und dass der Fahrzeugrechner das elektronische Wartungsbuch entsprechend aktualisiert. Ein in dem Fahrzeug angeordneter Fahrzeugrechner, der dem elektronischen Wartungsbuch zugehörig ist, kann in einfacher Weise das elektronische Wartungsbuch aktualisieren, wenn eine Wartungsarbeit an dem Fahrzeug durchgeführt wird und dieses dem Fahrzeugrechner mitgeteilt wird. Die Aktualisierung des elektronischen Wartungsbuchs umfasst dabei im Wesentlichen eine Erweiterung des elektronischen Wartungsbuchs, das heißt insbesondere werden ältere durchgeführte Wartungsarbeiten nicht gelöscht, falls eine weitere Wartungsarbeit an dem Fahrzeug durchgeführt wird.

Es kann vorgesehen sein, dass eine Kommunikation zwischen dem Fahrzeugrechner und einem anschließbaren fahrzeugextemen Servicerechner verschlüsselt wird. Über den anschließbaren fahrzeugextemen Servicerechner können dem Fahrzeugrechner durchgeführte Wartungsarbeiten mitgeteilt werden, die manuell eingegeben oder automatisch erfasst werden können. Weiterhin kann der Servicerechner den Inhalt des elektronischen Wartungsbuchs auslesen. Um Manipulationen vorzubeugen, ist es daher sinnvoll, die Kommunikation zwischen dem Fahrzeugrechner und dem fahrzeugextemen Servicerechner verschlüsselt durchzuführen.

Vorteilhafterweise kann vorgesehen sein, dass Ersatzteile betreffende Informationen über den Servicerechner an das elektronische Wartungsbuch übertragen werden und dass die übertragenen Informationen mit Fahrzeugdaten verknüpft und in dem elektronischen Wartungsbuch gespeichert werden. Auch die bei Wartungsarbeiten verwendeten Ersatzteile können in dem elektronischen Wartungsbuch erfasst werden, wobei die Ersatzteile betreffenden Informationen beispielsweise den genauen Ersatzteiltyp, Herstellungsdatum, Hersteller und zulässige Standzeit umfassen können. In diesem Zusammenhang ist denkbar, dass die Ersatzteile selbst Identifikationsmittel aufweisen, zum Beispiel einen Transponder oder einen Barcode, der von einer Erfassungseinrichtung erfassbar ist, die an den fahrzeugextemen Servicerechner angeschlossen wird. Auf diese Weise kann die Erfassung der Ersatzteile und die Übertragung der Informationen in das elektronische Wartungsbuch nahezu automatisiert werden.

Nach dem Austausch einer Baugruppe mit einem anderen Speicher wird ein aktualisiertes elektronisches Wartungsbuch aus den nun neu in dem Fahrzeug vorhandenen anderen Speichern erstellt und in den Speicher übertragen. Auf diese Weise können Informationen über Ersatzteile einfach in das elektronische Wartungsbuch des Fahrzeugs eingepflegt werden.

Das gattungsgemäße elektronische Wartungsbuch wird dadurch weiterentwickelt, dass das elektronische Wartungsbuch einen in dem Fahrzeug angeordneten Speicher umfasst, in dem der Informationsinhalt des elektronischen Wartungsbuchs gespeichert ist, wobei das elektronische Wartungsbuch geeignet ist, durchgeführte Wartungsarbeiten mit Fahrzeugdaten zu verknüpfen und in dem Speicher zu speichern. Auf diese Weise werden die Vorteile und Besonderheiten des erfindungsgemäßen Verfahrens auch im Rahmen einer Vorrichtung umgesetzt.

Dies gilt auch für die nachfolgend angegebenen besonders bevorzugten Ausführungsformen der erfindungsgemäßen Vorrichtung.

Diese wird nützlicherweise dadurch weitergebildet, dass das elektronische Wartungsbuch zumindest einen weiteren Speicher in dem Fahrzeug umfasst, in dem der Informationsinhalt des elektronischen Wartungsbuchs als Kopie gespeichert ist.

Es kann vorgesehen sein, dass das elektronische Wartungsbuch mehrere andere Speicher in dem Fahrzeug umfasst, in denen der Informationsinhalt des elektronischen Wartungshandbuchs in Teilen gespeichert ist, wobei die Teile zusammen eine Kopie des gesamten elektronischen Wartungshandbuchs ergeben.

Insbesondere kann vorgesehen sein, dass das elektronische Wartungsbuch einen Fahrzeugrechner umfasst, der mit einem fahrzeugextemen Servicerechner verbindbar ist.

Die Erfindung betrifft weiterhin ein Fahrzeug mit einem elektronischen Wartungsbuch in einer der beschriebenen Ausführungsformen.

Die Erfindung wird nun mit Bezug auf die begleitenden Zeichnungen anhand bevorzugter Ausführungsformen beispielhaft erläutert.

Es zeigen:
- Figur 1: eine schematische Darstellung der Systemarchitektur eines erfindungsgemäßen elektronischen Wartungsbuchs und
- Figur 2: ein Flussdiagramm zur Veranschaulichung der Arbeitsweise eines erfindungsgemäßen elektronischen Wartungsbuchs.

Figur 1 zeigt eine schematische Darstellung der Systemarchitektur eines erfindungsgemäßen elektronischen Wartungsbuchs. Ein dargestelltes Fahrzeug 12 mit einem elektronischen Wartungsbuch 10 und einem Subsystemrechner 30 umfasst weiterhin eine Schnittstelle 34, über die ein Servicerechner 24 mit einem Fahrzeugrechner 14 des elektronischen Wartungsbuchs 10 koppelbar ist. Der Fahrzeugrechner 14 umfasst Speicher 16 und das elektronische Wartungsbuch 10 umfasst weiterhin weiteren Speicher 18 und anderen Speicher 20, 22. Der fahrzeugexteme Servicerechner 24 ist mit einer Erfassungseinrichtung 32 koppelbar, die geeignet ist, Identifikationsmittel zu erfassen, die an Ersatzteilen 26, 28 angeordnet sind. Weiterhin kann an dem fahrzeugextemen Servicerechner 24 eine manuelle Ersatzteilnummerneingabe 36 und/oder eine manuelle Wartungscodeeingabe 38 erfolgen. Die von der Erfassungseinrichtung 32 beziehungsweise durch die manuellen Eingaben 36, 38 ermittelten Informationen können von dem fahrzeugextemen Servicerechner 24 über die Schnittstelle 34 in verschlüsselter Form an den Fahrzeugrechner 14 des elektronischen Wartungsbuch übertragen werden. Der Fahrzeugrechner 14 koppelt die übertragenen Informationen an Fahrzeugdaten, beispielsweise an einen aktuellen Kilometerstand des Fahrzeugs, das aktuelle Datum und/oder die Fahrzeugfahrgestellnummer, wobei der Fahrzeugrechner 14 diese Informationen beispielsweise von dem Subsystemrechner 30 erhalten kann. Der Subsystemrechner 30 kann ein Instrumentierungsrechner oder ein EAC-/EBS-Steuergerät sein. Neben den bereits genannten Fahrzeugdaten können auch Fehlerinformationen und die aktuelle GPS-Position bei der Erstellung des elektronischen Wartungsbuchs verwendet werden. Nach der Verknüpfung aller erhaltenen Informationen speichert der Fahrzeugrechner 14 den erzeugten Datensatz in dem Speicher 16 ab, wobei insbesondere ältere Wartungsarbeiten, die an dem Fahrzeug 12 durchgeführt worden sind und als Datensatz ebenfalls in dem Speicher 16 gespeichert wurden, nicht überschrieben werden. Zusätzlich überträgt und speichert der Fahrzeugrechner 14 den erzeugten Datensatz an den weiteren Speicher 18 und je nach Art der durchgeführten Wartungsarbeiten an verschiedene andere Speicher 20, 22, wobei in den anderen Speichern 20, 22 verschiedene Teile des Informationsinhaltes des elektronischen Wartungsbuchs gespeichert werden.

Der fahrzeugexteme Servicerechner 24 kann über die Schnittstelle 34 den Inhalt des Speichers 16 durch den Fahrzeugrechner 14 auslesen, um beispielsweise notwendige anstehende Wartungsarbeiten ermitteln zu können. Sollte der Fahrzeugrechner 14 mit dem Speicher 16 defekt sein, beziehungsweise der Speicher 18 defekt sein, so kann die jeweils beschädigte Komponente ausgetauscht werden und das elektronische Wartungsbuch 10 durch die in der jeweils anderen Komponente gespeicherte Information wieder vollständig hergestellt werden. Falls eine Baugruppe mit einem anderen Speicher 20; 22 vollständig ausgetauscht werden muss, so kann ein aktualisiertes Wartungsbuch durch Zusammensetzen der in den nun vorhandenen neuen anderen Speichern 20, 22 gespeicherten Teile des elektronischen Wartungsbuchs erstellt werden. Dies kann beispielsweise notwendig sein, wenn ein Austauschmotor in das Fahrzeug 12 eingebaut wird, der eine von dem ursprünglichen Motor unterschiedliche Wartungsgeschichte und Laufleistung aufweist. Der Austauschmotor umfasst einen eigenen anderen Speicher 20; 22, wobei alle anderen Speicher 20, 22 zusammen ein aktualisiertes elektronisches Wartungsbuch 10 ergeben.

Figur 2 zeigt ein Flussdiagramm zur Veranschaulichung der Arbeitsweise eines erfindungsgemäßen elektronischen Wartungsbuchs. Gestartet wird bei Schritt 100, in welchem festgestellt wird, dass das Fahrzeug einer Wartungsarbeit bedarf. Zunächst wird dann bei Schritt 102 ein fahrzeugextemer Servicerechner angeschlossen und die durchzuführende Wartungsarbeit in Schritt 104 erfasst. Sind Ersatzteile bei dieser Wartungsarbeit notwendig, 106-ja, so werden bei Schritt 108 die Informationen des notwendigen Ersatzteils erfasst. Anschließend wird bei Schritt 110 das elektronische Wartungsbuch aktualisiert. Waren keine Ersatzteile notwendig, 106-nein, so wird ebenfalls bei Schritt 110 fortgefahren und das elektronische Wartungsbuch aktualisiert. Nach der Aktualisierung des elektronischen Wartungsbuches kann der normale Fahrbetrieb des Fahrzeugs bei Schritt 112 wieder aufgenommen werden. Schritt 100, dass die Wartung erforderlich ist, kann übersprungen werden, da eine Wartungsarbeit natürlich durchgeführt werden kann, bevor sie notwendig ist.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

### Bezugszeichenliste

- 10: elektronisches Wartungsbuch
- 12: Fahrzeug
- 14: Fahrzeugrechner
- 16: Speicher
- 18: weiterer Speicher
- 20: anderer Speicher
- 22: anderer Speicher
- 24: Servicerechner
- 26: Ersatzteil
- 28: Ersatzteil
- 30: Subsystemrechner
- 32: Erfassungseinrichtung
- 34: Schnittstelle
- 36: Manuelle Ersatzteilnummereingabe
- 38: Manuelle Wartungscodeeingabe
- 100: Wartung erforderlich
- 102: Servicerechner anschließen
- 104: Wartungsarbeit erfassen
- 106: Ersatzteil notwendig?
- 108: Ersatzteil erfassen
- 110: Daten aktualisieren
- 112: Fahrbetrieb

## Patentansprüche

1. Verfahren zum Betreiben eines elektronischen Wartungsbuchs (10) für ein Fahrzeug (12), wobei durchgeführte Wartungsarbeiten mit Fahrzeugdaten verknüpft und in einem in dem Fahrzeug (12) angeordneten Speicher (16) gespeichert werden, und wobei mehrere andere Speicher (20, 22) in dem Fahrzeug (12) angeordnet werden, **dadurch gekennzeichnet,**
- **dass** der in dem Speicher (16) gespeicherte Informationsinhalt des elektronischen Wartungshandbuchs (10) in Teilen in den mehreren anderen Speichern (20, 22) in dem Fahrzeug (12) gespeichert wird, wobei die Teile zusammen eine Kopie des elektronischen Wartungsbuchs (10) ergeben
- **dass** die mehreren anderen Speicher (20, 22) Teile des elektronischen Wartungsbuchs umfassen, die mit der jeweiligen Baugruppe zusammenhängen, in denen sie angeordnet sind, und
- **dass** nach dem Austausch einer Baugruppe mit einem der anderen Speicher (20; 22) ein aktualisiertes elektronisches Wartungsbuch (10) aus den nun neu in dem Fahrzeug (12) vorhandenen anderen Speichern (20, 22) erstellt wird und in den Speicher (16) übertragen wird.

2. Verfahren nach Anspruch 1, **dadurch gekennzeichnet, dass** der in dem Speicher (16) gespeicherte Informationsinhalt des elektronischen Wartungsbuchs (10) in zumindest einem weiteren Speicher (18) in dem Fahrzeug (12) als eine Kopie gespeichert wird.

3. Verfahren nach einem der Ansprüche 1 oder 2, **dadurch gekennzeichnet,**
- **dass** einem Fahrzeugrechner (14) des elektronischen Wartungsbuchs(10) an dem Fahrzeug (12) durchgeführte Wartungsarbeiten mitgeteilt werden und
- **dass** der Fahrzeugrechner (12) das elektronische Wartungsbuch (10) entsprechend aktualisiert.

4. Verfahren nach Anspruch 3, **dadurch gekennzeichnet, dass** eine Kommunikation zwischen dem Fahrzeugrechner (14) und einem anschließbaren fahrzeugexternen Servicerechner (24) verschlüsselt wird.

5. Verfahren nach einem vorhergehenden Ansprüche, **dadurch gekennzeichnet,**
- **dass** Ersatzteile (26, 28) betreffende Informationen über den Servicerechner (24) an das elektronische Wartungsbuch (10) übertragen werden und
- **dass** die übertragenen Informationen mit Fahrzeugdaten verknüpft und in dem elektronischen Wartungsbuch (10) gespeichert werden.

6. Elektronisches Wartungsbuch (10) für ein Fahrzeug (12) zur Speicherung von durchgeführten Wartungsarbeiten, wobei das elektronische Wartungsbuch (10) einen in dem Fahrzeug (12) angeordneten Speicher (16) umfasst, in dem der Informationsinhalt des elektronischen Wartungsbuchs (10) gespeichert ist, wobei das elektronische Wartungsbuch geeignet ist, durchgeführte Wartungsarbeiten mit Fahrzeugdaten zu verknüpfen und in dem Speicher (16) zu speichern, und wobei das elektronische Wartungsbuch (10) mehrere andere Speicher (20, 22) in dem Fahrzeug umfasst, **dadurch gekennzeichnet,**
- **dass** das elektronische Wartungsbuch (10) geeignet ist, den in dem Speicher (16) gespeicherten Informationsgehalt des elektronischen Wartungsbuchs (10) in Teilen in den mehreren anderen Speichern (20, 22) in dem Fahrzeug zu speichern, wobei die Teile zusammen eine Kopie des gesamten elektronischen Wartungsbuchs ergeben,
- **dass** das elektronische Wartungsbuch (10) geeignet ist, in den mehreren anderen Speichern (20, 22) Teile des elektronischen Wartungsbuchs zu speichern, die mit der jeweiligen Baugruppe zusammenhängen, in der sie angeordnet sind, und
- **dass** das elektronische Wartungsbuch (10) geeignet ist, nach dem Austausch einer Baugruppe mit einem der anderen Speicher (20, 22) ein aktualisiertes elektronisches Wartungsbuch (10) aus den nun neu in dem Fahrzeug (12) vorhandenen anderen Speichern (20, 22) zu erstellen und in den Speicher (16) zu übertragen.

7. Elektronisches Wartungsbuch (10) nach Anspruch 6, **dadurch gekennzeichnet, dass** das elektronische Wartungsbuch (10) zumindest einen weiteren Speicher (18) in dem Fahrzeug (12) umfasst, in dem der Informationsinhalt des elektronischen Wartungsbuchs (10) als Kopie gespeichert ist.

8. Elektronisches Wartungsbuch (10) nach Anspruch 6 oder 7, **dadurch gekennzeichnet, dass** das elektronische Wartungsbuch (10) einen Fahrzeugrechner (14) umfasst, der mit einem fahrzeugexternen Servicerechner (24) verbindbar ist.

9. Fahrzeug (12) mit einem elektronischen Wartungsbuch (10) nach einem der Ansprüche 6 bis 8.

## Claims

1. Method for operating an electronic maintenance book (10) for a vehicle (12), wherein maintenance operations carried out are linked to vehicle data and stored in a memory (16) located in the vehicle (12), and wherein several other memories (20, 22) are located in the vehicle (12), **characterised in that**
- the information content of the electronic maintenance book (10) which is stored in the memory (16) is in parts stored in the several other memories (20, 22) in the vehicle (12), the parts together providing a copy of the electronic maintenance book (10),
- the several other memories (20, 22) contain parts of the electronic maintenance book which are related to the assembly in which they are located, and
- following the replacement of an assembly with one of the other memories (20, 22), an updated electronic maintenance book (10) is generated from the other memories (20, 22) now newly provided in the vehicle (12) and transferred into the memory (16).

2. Method according to claim 1, **characterised in that** the information content of the electronic maintenance book (10) which is stored in the memory (16) is stored as a copy in at least one further memory (18) in the vehicle (12).

3. Method according to claim 1 or 2, **characterised in that**
- a vehicle computer (14) of the electronic maintenance book (10) is informed of maintenance operations carried out on the vehicle (12), and
- the vehicle computer (14) updates the electronic maintenance book (10) accordingly.

4. Method according to claim 3, **characterised in that** a communication between the vehicle computer (14) and a connectable service computer (24) external to the vehicle is encrypted.

5. Method according to any of the preceding claims, **characterised in that**
- information related to spare parts (26, 28) is transmitted to the electronic maintenance book (10) via the service computer (24), and
- the transmitted information is linked to the vehicle data and stored in the electronic maintenance book (10).

6. Electronic maintenance book (10) for a vehicle (12) for storing maintenance operations carried out, wherein the electronic maintenance book (10) comprises a memory (16) located in the vehicle (12) in which the information content of the electronic maintenance book (10) is stored, wherein the electronic maintenance book is suitable for linking maintenance operations carried out to vehicle data and store them in the memory (16), and wherein the electronic maintenance book (10) comprises several other memories (20, 22) in the vehicle, **characterised in that**
- the electronic maintenance book (10) is suitable for storing the information content of the electronic maintenance book (10) stored in the memory (16) in parts in the several other memories (20, 22) in the vehicle, the parts together providing a copy of the electronic maintenance book (10),
- the electronic maintenance book (10) is suitable for storing parts of the electronic maintenance book which are related to the assembly in which they are located in the several other memories (20, 22), and
- the electronic maintenance book (10) is suitable for generating, following the replacement of an assembly with one of the other memories (20, 22), an updated electronic maintenance book (10) from the other memories (20, 22) now newly provided in the vehicle (12) and for transferring this into the memory (16).

7. Electronic maintenance book (10) according to claim 6, **characterised in that** the electronic maintenance book (10) comprises at least one further memory (18) in the vehicle (12), in which the information content of the electronic maintenance book (10) is stored as a copy.

8. Electronic maintenance book (10) according to claim 6 or 7, **characterised in that** the electronic maintenance book (10) comprises a vehicle computer (14) which can be connected to a service computer (24) external to the vehicle.

9. Vehicle (12) having an electronic maintenance book (10) according to any of claims 6 to 8.

## Revendications

1. Procédé pour faire fonctionner un livret (10) d'entretien électronique pour un véhicule (12), dans lequel on combine des travaux d'entretien effectués à des données du véhicule et on les mémorise dans une mémoire (19) mise dans le véhicule (12) et dans lequel on met plusieurs autres mémoires (20, 22) dans le véhicule (12), **caractérisé**
- **en ce que** l'on mémorise le contenu informatique mémorisé dans la mémoire (16) du livret (10) d'entretien électronique en parties dans les plusieurs autres mémoires (20, 22) du véhicule (12), les parties donnant ensemble une copie du livret (10) d'entretien électronique
- **en ce que** les plusieurs autres mémoires (20, 22) comprennent des parties du livret d'entretien électronique, qui sont en rapport avec le module respectif dans lesquelles elles sont mises et
- **en ce que**, après l'échange d'un module ayant l'une des autres mémoires (20, 22), on élabore un livret (10) d'entretien électronique mis à jour à partir des autres mémoires (20, 22) maintenant présentes nouvellement dans le véhicule (12) et on le transmet à la mémoire (16).

2. Procédé suivant la revendication 1, **caractérisé en ce que** l'on envoie sous la forme d'une copie le contenu informatif mémorisé dans la mémoire (16) du livret (10) d'entretien électronique à au moins une autre mémoire (18) du véhicule (12).

3. Procédé suivant l'une des revendications 1 ou 2, **caractérisé,**
- **en ce que** l'on fait part de travaux d'entretien effectués sur le véhicule (12) à un ordinateur (14) de véhicule du livret (10) d'entretien électronique et
- **en ce que** l'ordinateur (12) de véhicule met à jour en conséquence le livret (10) d'entretien électronique.

4. Procédé suivant la revendication 3, **caractérisé en ce que** l'on chiffre une communication entre l'ordinateur (14) de véhicule et un ordinateur (24) de service extérieur au véhicule et pouvant s'y raccorder.

5. Procédé suivant l'une des revendications précédentes, **caractérisé en ce que**,
- on transmet des informations concernant des pièces (26, 28) détachées par l'ordinateur (24) de service au livret (10) d'entretien électronique, et
- **en ce que** l'on combine les informations transmises à des données du véhicule et on les mémorise dans le livret (10) d'entretien électronique.

6. Livret (10) d'entretien électronique pour un véhicule (12) pour la mémorisation de travaux d'entretien effectués, le livret (10) d'entretien électronique comprenant une mémoire (16), qui est mise dans le véhicule (12) et dans laquelle le contenu informatique du livret (10) d'entretien électronique est mémorisé, le livret d'entretien électronique étant propre à combiner des travaux d'entretien effectués à des données du véhicule et à les mémoriser dans la mémoire (16) et le livret (10) d'entretien électronique comprenant plusieurs autres mémoires (20, 22) du véhicule, **caractérisé**
- **en ce que** le livret (10) d'entretien électronique est propre à mémoriser le contenu informatif mémorisé dans la mémoire (16) du livret (10) d'entretien électronique en des parties dans les plusieurs autres mémoires (20, 22) du véhicule, les parties donnant ensemble une copie de tout le livret d'entretien électronique,
- **en ce que** le livret (10) d'entretien électronique est propre à mémoriser dans les plusieurs autres mémoires (20, 22) des parties du livret d'entretien électronique, qui sont en relation avec le module respectif dans lequel elles sont mises, et
- **en ce que** le livret (10) d'entretien électronique est propre à établir, après l'échange d'un module ayant l'une des autres mémoires (20, 22), un livret (10) d'entretien électronique mis à jour à partir des autres mémoires (20, 22) maintenant présentes dans le véhicule (12) et à le transmettre à la mémoire (16).

7. Livret (10) d'entretien électronique suivant la revendication 6, **caractérisé en ce que** le livret (10) d'entretien électronique comprend au moins une autre mémoire (18) du véhicule (12) dans laquelle le contenu informatif du livret (10) d'entretien électronique est mémorisé sous la forme d'une copie.

8. Livret (10) d'entretien électronique suivant la revendication 6 ou 7, **caractérisé en ce que** le livret (10) d'entretien électronique comprend un ordinateur (14) de véhicule qui peut être relié à un ordinateur (24) de service extérieur au véhicule.

9. Véhicule (12) ayant un livret (10) d'entretien électronique suivant l'une des revendications 6 à 8.
